# EUROPÄISCHE PATENTSCHRIFT

(11) **EP 1 247 937 B1**
(45) Veröffentlichungstag und Bekanntmachung des Hinweises auf die Patenterteilung: **03.08.2005**
(21) Anmeldenummer: 01108477.9
(22) Anmeldetag: 04.04.2001
(51) Int. Cl.: F01D 5/14, F01D 9/02

(54) **Turbinenschaufel und Turbine**
Gas turbine blade and gas turbine
Aube de turbine à gaz et turbine à gaz

(43) Veröffentlichungstag der Anmeldung: 09.10.2002
(73) Patentinhaber: SIEMENS AKTIENGESELLSCHAFT, 80333 München (DE)
(72) Erfinder: Haendler, Michael, 40699 Erkrath (DE); Tiemann, Peter, 58452 Witten (DE)

(56) Entgegenhaltungen:
- GB-A- 712 523
- US-A- 984 812
- US-A- 2 962 260
- US-A- 3 745 629
- US-A- 3 749 518
- US-A- 4 826 400
- US-A- 5 061 154
- US-A- 5 292 385
- US-A- 5 716 192

## Beschreibung

Die vorliegende Erfindung betrifft eine Turbinenschaufel, insbesondere für eine Gasturbine, mit einem Tragflügelprofil und zwei an entgegengesetzten Enden des Tragflügelprofils angeordneten Plattformen zur Befestigung an einem übergeordneten Bauteil. Sie betrifft weiter eine Turbine unter Verwendung einer derartigen Turbinenschaufel.

Derartige Turbinenschaufeln und Gußverfahren zu ihrer Herstellung sind beispielsweise aus der US 5,599,166 und der US 5,820,774 bekannt. Die bei den bekannten Turbinenschaufeln vorgesehene Plattform ragt in Umfangsrichtung der Turbine nach beiden Seiten des Tragflügelprofils ab. Sie steht senkrecht zu einer Längsachse des Tragflügelprofils. Zudem sind aus der GB 712,523 Turbinenschaufeln bekannt, deren Plattformen sich jeweils schräg zur Längsachse des Tragflügelprofils erstrecken.

Die bekannten Turbinenschaufeln sind im Zuge der Steigerung von Leistungen und Wirkungsgrad sowie Verringerung der Emission den thermischen und mechanischen Randbedingungen nicht mehr gewachsen. Es wird daher ein Wechsel der Materialstruktur dahingehend angestrebt, daß die Turbinenschaufel aus einem einzigen, durchgehenden Kristall besteht. Um das Wachstum eines derartigen Einkristalls zu erreichen, müssen bestimmte Anforderungen erfüllt sein, wie beispielsweise eine definierte Erstarrungstemperatur. Eine plötzliche Änderung des Erstarrungsquerschnitts und/oder der Erstarrungsrichtung müssen möglichst vermieden werden.

Bei den bekannten Turbinenschaufeln gestaltet sich daher auf Grund der Änderung im Erstarrungsquerschnitt und der Erstarrungsrichtung insbesondere im Übergang von der Plattform zum Tragflügelprofil die Erzeugung eines Einkristalls sehr schwierig. Die Gußform muß stellenweise beheizt beziehungsweise gekühlt werden. Alternativ oder zusätzlich müssen Kornbeihalter vorgesehen werden. Die Auswirkungen beider Möglichkeiten lassen sich nur schwer vorhersehen und unterliegen zudem Schwankungen im Guß- und Erstarrungsvorgang. Die Ausschußrate steigt daher stark an.

Aufgabe der vorliegenden Erfindung ist es daher, eine Turbinenschaufel bereitzustellen, die auf Grund ihrer besonderen Konstruktion einfacher und mit wesentlich geringerem Ausschuß als bisher als Einkristall ausgebildet sein kann.

Erfindungsgemäß wird diese Aufgabe bei einer Turbinenschaufel der eingangs genannten Art dadurch gelöst, daß beide Plattformen ausschließlich einen stumpfen Winkel mit einer Längsachse des Tragflügelprofils einschließen.

Die Erstarrungsrichtung muß daher nicht mehr wie bei den bekannten Schaufeln schlagartig um 90 Grad geändert werden. Erfindungsgemäß ist nur eine Umlenkung um einen Winkel erforderlich, der kleiner als 90 Grad ist. Hierdurch wird die Ausbildung der Turbinenschaufel als Einkristall nochmals unterstützt. Es bietet sich selbstverständlich an, die Turbinenschaufel dann auch als Einkristall auszubilden.

Die Plattformen ragen bevorzugt im Umfangsrichtung ab.

Es sind zwei Plattformen vorgesehen, die an entgegengesetzten Enden des Tragflügelprofils angeordnet sind. Eine der Plattformen wird hierbei als Fußplatte und die andere als Kopfplatte bezeichnet. Die erste Plattform dient dann zur Befestigung an einem Gehäuse oder Rotor der Turbine und zur Abdeckung des Zwischenraums zwischen zwei Turbinenschaufeln. Mittels der zweiten Plattform werden die Enden der Tragflügelprofile miteinander verbunden.

Vorteilhaft ist die mindestens eine Plattform gerade oder teilweise oder vollständig gebogen ausgebildet. Zwischen den Plattformen benachbarter Turbinenschaufeln kann ein sanfter oder winkliger Übergang vorgesehen werden. Somit wird eine optimale Anpassung an die jeweiligen Randbedingungen erreicht. Die Plattformen können nur in einem Übergangsbereich zu dem Tragflügelprofil gebogen sein und im übrigen im wesentlichen gerade verlaufen. Durch diese Ausgestaltung wird ein möglichst gleichmäßiger Querschnitt mit nur geringen Verlusten ermöglicht.

Gemäß einer ersten vorteilhaften Ausgestaltung ragen die Plattformen nach beiden Seiten des Tragflügelprofils ab. Sie können symmetrisch zu der Längsachse des Tragflügelprofils angeordnet werden. Die Längsachse kann dann wie bei bekannten Konstruktionen durch eine Drehachse eines Rotors der Turbine verlaufen.

Gemäß einer zweiten vorteilhaften Ausgestaltung ragt die mindestens eine Plattform nur nach einer Seite des Tragflügelprofils ab. Durch das nur einseitige Abragen der Plattform wird eine mehrfache Änderung der Erstarrungsrichtung vermieden. Die Erstarrung kann entweder an einem freien Ende des Tragflügelprofils beginnen und sich anschließend bis zum Ende der Plattform fortsetzen. Alternativ kann die Erstarrung an einem freien Ende der Plattform beginnen und anschließend über das Tragflügelprofil bis hin zum freien Ende einer gegebenenfalls vorgesehenen zweiten Plattform ablaufen. Bei Verwendung nur einer Plattform tritt somit nur eine Änderung der Erstarrungsrichtung auf. Auch diese Ausgestaltung ermöglicht somit eine einfachere Ausbildung der Turbinenschaufel als Einkristall.

Bei dieser Ausgestaltung können bei Verwendung von zwei Plattformen an entgegengesetzten Enden des Tragflügelprofils diese nach unterschiedlichen, insbesondere einander entgegengesetzten Seiten des Tragflügelprofils abragen. In Umfangsrichtung ragt dann beispielsweise die Fußplatte nach links und die Kopfplatte nach rechts ab. Diese Konstruktion verringert Hinterschneidungen und vereinfacht somit die Herstellung. Die angestrebte Ausbildung der Turbinenschaufel als Einkristall wird durch das Abragen nach unterschiedlichen Seiten vorteilhaft unterstützt, da eine Umkehrung der Erstarrungsrichtung nicht erforderlich ist.

Die erfindungsgemäße Turbinenschaufel kann insbesondere als Leitschaufel ausgebildet werden. Die Verwendung von Leitschaufeln in Form eines Einkristalls ermöglicht eine Verringerung der Wandstärke der Leitschaufeln. Durch diese Verringerung kann der Verbrauch eines zur Kühlung verwendeten Kühlmediums gesenkt werden.

Die Erfindung betrifft weiter eine Turbine, insbesondere eine Gasturbine mit einem Gehäuse und einem in dem Gehäuse aufgenommenen Rotor sowie mehreren oben beschriebenen Turbinenschaufeln gemäß der zweiten Ausgestaltung. Erfindungsgemäß verläuft eine Längsachse des Tragflügelprofils jeder Turbinenschaufel beabstandet zu einer Drehachse des Rotors. Die Turbinenschaufeln werden somit nicht mehr parallel zum Radius der Turbine angeordnet. Vielmehr schließt die Längsachse des Tragflügelprofils jeder Turbinenschaufel mit einem Radius der Turbine einen Winkel ein, dessen Größe vorteilhaft zwischen 8 und 18 Grad liegt. Die Größe des Winkels hängt vom Ausmaß der Schrägstellung der mindestens einen Plattform gegenüber der Längsachse des Tragflügelprofils ab.

Nachstehend wird die Erfindung an Hand von Ausführungsbeispielen näher erläutert, die in schematischer Weise in der Zeichnung dargestellt sind. Dabei zeigt:
Figur 1 einen schematischen Längsschnitt durch eine Turbine;
Figur 2 einen Schnitt längs der Linie II-II in Figur 1 bei einer Turbine gemäß dem Stand der Technik;
Figur 3 eine Darstellung einer einzelnen Turbinenschaufel gemäß dem Stand der Technik;
Figur 4 eine schematische Darstellung der Erstarrungsrichtung bei einer Turbinenschaufel gemäß dem Stand der Technik; die Figuren 5 bis 7 Ansichten entsprechend den Figuren 2 bis 4 bei einer erfindungsgemäßen Turbinenschaufel; die Figuren 8 und 10 weitere Ausführungsbeispiele der Erfindung in einer Ansicht ähnlich Figur 5; und
Figur 11 eine Ansicht einer Turbinenschaufel gemäß Pfeilrichtung XI in Figur 10.

Figur 1 zeigt einen schematischen Längsschnitt durch eine Gasturbine 10 mit einem Gehäuse 11 und einen Rotor 12. Das Gehäuse 11 ist mit Leitschaufeln 13 und der Rotor 12 mit Laufschaufeln 14 versehen. Die Gasturbine 10 wird in Pfeilrichtung 15 von heißem Gas durchströmt, das zu einer Drehung des Rotors 12 um seine Drehachse 16 in Pfeilrichtung 17 führt.

Die Figuren 2 bis 4 zeigen eine Ausgestaltung gemäß dem Stand der Technik. Wie sich insbesondere aus den Figuren 2 und 3 ergibt, sind mehrere Leitschaufeln A vorgesehen, die gleichmäßig über den Umfang der Gasturbine 10 verteilt sind. Jede Leitschaufel A weist eine Fußplatte B zur Befestigung am Gehäuse 11 und zum Überdecken des Abstands zwischen zwei Leitschaufeln A, eine Kopfplatte C sowie ein dazwischenliegendes Tragflügelprofil D auf. Eine Längsachse E des Tragflügelprofils verläuft durch die Drehachse 16 des Rotors 12. Die Fuß- und Kopfplatten B, C ragen von dem Tragflügelprofil D jeweils unter Einschluß eines rechten Winkels F ab. Zur Erläuterung sind schematisch mit Strichpunktlinien G, H die von den Fußplatten B und Kopfplatten C gebildeten Kreise angedeutet.

Die Erstarrungsrichtung beim Guß der bekannten Leitschaufel A ist schematisch in Figur 4 dargestellt. Ausgehend von dem dem Rotor 12 zugewandten Ende der Leitschaufel A muß zunächst die Kopfplatte C erstarren. Es tritt hierbei ein Wechsel der Erstarrungsrichtung um 180 Grad auf. Anschließend wechselt die Erstarrungsrichtung erneut um 90 Grad bei der Ausbildung des Tragflügelprofils D. Beim Übergang in die Kopfplatte B muß sich die Erstarrung in Umfangsrichtung nach links und rechts unter Einschluß eines rechten Winkels aufspalten. Eine Ausbildung der bekannten Leitschaufel A als Einkristall ist daher nur durch aufwendige Maßnahmen zu erreichen. Selbst dann liegt eine sehr hohe Ausschußquote vor.

In den Figuren 5 bis 7 sind eine erfindungsgemäße Leitschaufel 13 und eine erfindungsgemäße Turbinenkonstruktion näher dargestellt. Wie beim Stand der Technik sind mehrere, gleichmäßig über den Umfang der Gasturbine 10 verteilte Leitschaufeln 13 vorgesehen. Jede Leitschaufel 13 weist eine Fußplatte 18, eine Kopfplatte 19 und ein dazwischen liegendes Tragflügelprofil 20 mit einer Längsachse 21 auf. Die Längsachse 21 verläuft beabstandet zu der Drehachse 16 des Rotors 12. Sie schließt mit einem Radius 27 einen Winkel 26 ein, der im dargestellten Ausführungsbeispiel bei etwa 8 Grad liegt.

Sowohl die Fußplatte 18 als auch die Kopfplatte 19 ragen in Umfangsrichtung nur nach einer Seite des Tragflügelprofils 20 ab. Die Fußplatte 18 ragt hierbei in der Darstellung gemäß Figur 6 nach links und die Kopfplatte 19 zur entgegengesetzten Seite ab, also nach rechts. Beide Platten 18, 19 schließen mit der Längsachse 21 des Tragflügelprofils 20 jeweils stumpfe Winkel 22, 23 ein. Die von den Fußplatten 18 und den Kopfplatten 19 gebildeten Kreise sind wiederum schematisch mit Strichpunktlinien 24, 25 dargestellt.

Sowohl die Fußplatte 18 als auch die Kopfplatte 19 reichen direkt bis zum Tragflügelprofil 20 der jeweils benachbarten Leitschaufel 13. Ihre freien Enden sind von der Form her entsprechend angepaßt. Sie können an dem benachbarten Tragflügelprofil 20 direkt verankert werden. Alternativ können die Platten 18, 19 in gewissem Umfang verformbar ausgebildet werden. Die maximal zulässige Verformung wird durch einen geeigneten, nicht näher dargestellten Anschlag begrenzt.

Die Fußplatte 18 ist im dargestellten Ausführungsbeispiel an der Saugseite des Tragflügelprofils 20 und die Kopfplatte 19 an der Druckseite angeordnet.

Die Erstarrungsrichtung der erfindungsgemäßen Leitschaufel 13 ist schematisch in Figur 7 dargestellt. Abrupte, rechtwinklige Änderungen der Erstarrungsrichtung treten auf Grund der erfindungsgemäßen Schaufelkonstruktion nicht mehr auf. Es ist ebenfalls keine Aufspaltung der Erstarrungsrichtung wie bei den bekannten Schaufeln erforderlich. Die erfindungsgemäße Leitschaufel 13 kann somit einfach und kostengünstig mit wesentlich verringerten Ausschußquoten als Einkristall ausgebildet werden. Sie ist dann sowohl thermisch als auch mechanisch deutlich belastbarer als die bekannten Schaufeln.

Die Figuren 8 und 9 zeigen zwei weitere Ausführungsbeispiele der Erfindung in einer Ansicht ähnlich Figur 5. In Figur 8 sind Leitschaufeln 33 dargestellt, die jeweils eine Fußplattform 38a, 38b und eine Kopfplattform 39a, 39b aufweisen. Beide Plattformen 38a, 38b, 39a, 39b ragen nach beiden Seiten des Tragflügelprofils 20 ab und sind symmetrisch zur Längsachse 21 angeordnet. Die Plattformen 38a, 38b, 39a, 39b sind gebogen ausgebildet. Die aneinander stoßenden Abschnitte 38a, 38b gehen hierbei sanft ineinander über. Sie schließen jeweils einen stumpfen Winkel 22, 23 mit der Längsachse 21 ein.

Auf Grund der bogenförmigen Ausgestaltung der Plattformen 38a, 38b, 39a, 39b läßt sich ein Abragen unter dem stumpfen Winkel 22, 23 erreichen, obwohl sämtliche Längsachsen 21 die Drehachse 16 des Rotors 12 schneiden.

Figur 9 zeigt eine weitere Ausgestaltung. Bei diesen Leitschaufeln 43 sind ebenfalls gebogene Plattformen 48a, 48b, 49a, 49b vorgesehen. Zwischen den Abschnitten 48a, 48b, 49a, 49b einer Leitschaufel 43 sind jeweils gerade Übergangsbereiche 50, 51 angeordnet. Die einzelnen Abschnitte 48a, 49a schließen wiederum jeweils einen stumpfen Winkel 22, 23 mit der Längsachse 21 ein. Auf Grund der wie in Figur 8 symmetrischen Anordnung ergibt sich für Abschnitte 48b, 49b derselbe Winkel 22, 23. Wie bei Figur 8 schneiden die Längsachsen 21 die Drehachse 16.

In den Figuren 10 und 11 ist eine dritte Ausgestaltung einer Leitschaufel 43 dargestellt. Die Plattformen 48a, 48b, 49a, 49b weisen einen ersten, gebogenen Bereich 52a, 52b und einen weiteren, im wesentlichen gerade verlaufenden Bereich 53a, 53b auf. Der Übergang zwischen den Bereichen 52a, 53a beziehungsweise 52b, 53b ist schematisch mit der Strichlinie 54 in Figur 11 dargestellt.

Die Krümmung des Bereichs 53a, 53b ist kleiner als die des Bereichs 52a, 52b. Sie wird vorteilhaft so gewählt, daß der Bereich 53a, 53b einen Zylinderabschnitt um die Drehachse 16 definiert. Im Betrieb der Turbine 10 bilden sich daher nur minimale Spalte zwischen den freien Enden der Laufschaufeln 14 und dem Bereich 53a, 53b. Strömungsverluste an den Laufschaufeln 14 vorbei können daher auf ein Minimum reduziert werden.

Die Länge des Bereichs 52a, 52b wird hierbei so gewählt, daß die Erstarrungsfront aus dem Tragflügelprofil 20 austreten und in Richtung des Bereichs 52a, 52b umgelenkt werden kann. Im Anschluß erfolgt eine nochmalige Richtungsänderung in Richtung des Bereichs 53a, 53b. Der Winkel 55 der Umlenkung ist wie die Winkel 22, 23 größer als 90 Grad. Dieser Wechsel der Erstarrungsrichtung ist daher gut beherrschbar. Der Querschnitt der Bereiche 52a, 52b, 53a, 53b ist etwa gleich, so daß lediglich eine Änderung der Erstarrungsrichtung erforderlich ist.

Die vorliegende Erfindung vermeidet einen plötzlichen Richtungs- und Querschnittswechsel der Erstarrungsrichtung bei der Herstellung der Leitschaufeln 13, 33, 43. Die Leitschaufeln 13, 33, 43 können daher wesentlich einfacher als bisher als Einkristall ausgebildet werden.

## Patentansprüche

1. Turbinenschaufel, insbesondere für eine Gasturbine (10), mit einem Tragflügelprofil (20) und zwei an entgegengesetzten Enden des Tragflügelprofil (20) angeordneten Plattformen (18; 19; 38; 39; 48; 49) zur Befestigung an einem übergeordneten Bauteil (11; 12), **dadurch gekennzeichnet, daß** beide Plattformen (18; 19; 38; 39; 48; 49) ausschließlich einen stumpfen Winkel (22; 23) mit einer Längsachse (21) des Tragflügelprofils (20) einschließen.

2. Turbinenschaufel nach Anspruch 1, **dadurch gekennzeichnet, daß** die mindestens eine Plattform (38; 39; 48; 49) gerade oder teilweise oder vollständig gebogen ausgebildet ist.

3. Turbinenschaufel nach einem der Ansprüche 1 bis 2, **dadurch gekennzeichnet, daß** die Plattformen (38; 39; 48; 49) nach beiden Seiten des Tragflügelprofils (20) abragen.

4. Turbinenschaufel nach Anspruch 3, **dadurch gekennzeichnet, daß** die Plattformen (38; 39; 48; 49) symmetrisch zu der Längsachse (21) des Tragflügelprofils (20) angeordnet sind.

5. Turbinenschaufel nach einem der Ansprüche 1 bis 2, **dadurch gekennzeichnet, daß** die mindestens eine Plattform (18; 19) nur nach einer Seite des Tragflügelprofils (20) abragt.

6. Turbinenschaufel nach Anspruch 1 und 5, **dadurch gekennzeichnet, daß** die Plattformen (18, 19) nach unterschiedlichen, insbesondere einander entgegengesetzten, Seiten des Tragflügelprofils (20) abragen.

7. Turbinenschaufel nach einem der Ansprüche 1 bis 6, **dadurch gekennzeichnet, daß** die Turbinenschaufel (13; 33; 43) als Einkristall ausgebildet ist.

8. Turbinenschaufel nach einem der Ansprüche 1 bis 7, **dadurch gekennzeichnet, daß** die Turbinenschaufel (13) als Leitschaufel ausgebildet ist.

9. Turbine, insbesondere Gasturbine (10), mit einem Gehäuse (11) und einem in dem Gehäuse (11) aufgenommenen Rotor (12) sowie mehreren Turbinenschaufeln (13) gemäß Anspruch 5 oder 6, **dadurch gekennzeichnet , daß** eine Längsachse (21) des Tragflügelprofils (20) jeder Turbinenschaufel (13) beabstandet zu einer Drehachse (16) des Rotors (12) verläuft.

10. Turbine nach Anspruch 9, **dadurch gekennzeichnet, daß** die Längsachse (21) des Tragflügelprofils (20) jeder Turbinenschaufel (13) mit einem Radius (27) der Turbine (10) einen Winkel (26) von 8 bis 18° einschließt.

## Claims

1. Turbine blade, in particular for a gas turbine (10), having an airfoil profile (20) and two platforms (18; 19; 38; 39; 48; 49) arranged at opposite ends of the airfoil profile (20) for fastening to a primary component (11; 12), **characterized in that** both platforms (18; 19; 38; 39; 48; 49) exclusively enclose an obtuse angle (22; 23) with a longitudinal axis (21) of the airfoil profile (20).

2. Turbine blade according to Claim 1, **characterized in that** the at least one platform (38; 39; 48; 49) is designed to be straight or partly or completely curved.

3. Turbine blade according to one of Claims 1 to 2, **characterized in that** the platforms (38; 39; 48; 49) project on both sides of the airfoil profile (20).

4. Turbine blade according to Claim 3, **characterized in that** the platforms (38; 39; 48; 49) are arranged symmetrically to the longitudinal axis (21) of the airfoil profile (20).

5. Turbine blade according to one of Claims 1 to 2, **characterized in that** the at least one platform (18; 19) projects only on one side of the airfoil profile (20).

6. Turbine blade according to Claims 1 and 5, **characterized in that** the platforms (18, 19) project on different sides, in particular opposite one another, of the airfoil profile (20).

7. Turbine blade according to one of Claims 1 to 6, **characterized in that** the turbine blade (13; 33; 43) is designed as a single crystal.

8. Turbine blade according to one of Claims 1 to 7, **characterized in that** the turbine blade (13) is designed as a guide blade.

9. Turbine, in particular a gas turbine (10), having a casing (11) and a rotor (12) accommodated in the casing (11) and also a plurality of turbine blades (13) according to Claim 5 or 6, **characterized in that** a longitudinal axis (21) of the airfoil profile (20) of each turbine blade (13) runs at a distance from a rotation axis (16) of the rotor (12).

10. Turbine according to Claim 9, **characterized in that** the longitudinal axis (21) of the airfoil profile (20) of each turbine blade (13) encloses an angle (26) of 8 to 18° with a radius (27) of the turbine (10).

## Revendications

1. Aube de turbine, notamment pour une turbine (10) à gaz, ayant un profil (20) d'aile portante et deux plateformes (18 ; 19 ; 38 ; 39 ; 48 ; 49) disposées à des extrémités opposées du profil (20) d'aile portante pour la fixation sur un élément (11 ; 12) disposé au-dessus, **caractérisée en ce que** les deux plateformes (18 ; 19 ; 38 ; 39 ; 48 ; 49) font exclusivement un angle (22 ; 23) obtus avec un axe (21) longitudinal du profil (20) d'aile portante.

2. Aube de turbine suivant la revendication 1, **caractérisée en ce que** la au moins une plateforme (38 ; 39 ; 48 ; 49) est rectiligne ou courbée en tout ou partie.

3. Aube de turbine suivant l'une des revendications 1 à 2, **caractérisée en ce que** les plateformes (38 ; 39 ; 48 ; 49) font saillie des deux côtés du profil (20) d'aile portante.

4. Aube de turbine suivant la revendication 3, **caractérisée en ce que** les plateformes (38 ; 39 ; 48 ; 49) sont disposées symétriquement par rapport à l'axe (21) longitudinal du profil (20) d'aile portante.

5. Aube de turbine suivant l'une des revendications 1 à 2, **caractérisée en ce que** la au moins une plateforme (18 ; 19) ne fait saillie que d'un côté du profil (20) d'aile portante.

6. Aube de turbine suivant la revendication 1 et 5, **caractérisée en ce que** les plateformes (18 ; 19) font saillie vers des côtés différents, notamment mutuellement opposés, du profil (20) d'aile portante.

7. Aube de turbine suivant l'une des revendications 1 à 6, **caractérisée en ce que** l'aube (13 ; 33 ; 43) de turbine est constituée d'un monocristal.

8. Aube de turbine suivant l'une des revendications 1 à 7, **caractérisée en ce que** l'aube (13) de turbine est constituée en aube directrice.

9. Turbine, notamment turbine (10) à gaz, ayant une carcasse (11) et un rotor (12) reçu dans la carcasse (11) ainsi que plusieurs aubes (13) de turbine suivant la revendication 5 ou 6, **caractérisée en ce qu'**un axe (21) longitudinal du profil (20) d'aile portante de chaque aube (13) de turbine s'étend à distance d'un axe (16) de rotation du rotor (12).

10. Turbine suivant la revendication 9, **caractérisée en ce que** l'axe (21) longitudinal du profil (20) d'aile portante de chaque aube (13) de turbine fait un angle (26) de 8 à 18° degrés avec un rayon (27) de la turbine (10).
